# EUROPÄISCHE PATENTSCHRIFT

(11) **EP 3 526 148 B1**
(45) Veröffentlichungstag und Bekanntmachung des Hinweises auf die Patenterteilung: **02.09.2020**
(21) Anmeldenummer: 17781491.0
(22) Anmeldetag: 11.10.2017
(51) Int. Cl.: B65H 65/00, B65H 54/71, B65H 67/048

(54) **AUFSPULVORRICHTUNG**
TAKE-UP WINDING DEVICE
DISPOSITIF DE BOBINAGE

(30) Priorität: 12.10.2016 DE 102016012201
(43) Veröffentlichungstag der Anmeldung: 21.08.2019
(73) Patentinhaber: STC Spinnzwirn GmbH, 09116 Chemnitz (DE)
(72) Erfinder: SCHINDLER, Kenneth, 09120 Chemnitz (DE)
(74) Vertreter: Keenway Patentanwälte Neumann Heine Taruttis
(86) Internationale Anmeldenummer: PCT/EP2017/075892
(87) Internationale Veröffentlichungsnummer: WO 2018/069374

(56) Entgegenhaltungen:
- WO-A1-2009/024999
- DE-A1- 2 352 435
- DE-A1- 3 224 967
- DE-U1- 9 301 313

## Beschreibung

Aufspulvorrichtung zum kontinuierlichen Aufwickeln eines multifilen Faserstranges gemäß dem Oberbegriff des Anspruchs 1.

Eine gattungsgemäße Aufspulvorrichtung zum kontinuierlichen Aufwickeln eines multifilen Faserstranges ist aus der DE 102 35 209 A1 bekannt.

Bei der bekannten Aufspulvorrichtung werden zwei an einem drehbar gelagerten Spulrevolver angeordnete Spulspindeln abwechselnd genutzt, um einen Faden kontinuierlich zu Spulen aufzuwickeln. Hierbei werden die Spulspindeln an dem Spulrevolver abwechselnd in einem Betriebsbereich zum Wickeln einer Spule und in einem Wechselbereich zur Abnahme der Spule geführt. Beim Wechseln der Spulspindeln in ihren Positionen muss der zulaufende Faden von der fertig gewickelten Spule zum Anwickeln einer neuen Spule zwischen den Spulspindeln übergeben werden. Hierzu weist jede der Spulspindeln an einem frei auskragenden Stirnende jeweils eine Klemmeinrichtung auf, durch welche der Faden nach einem Fangen fixiert wird. Die Klemmeinrichtung weist einen Klemmspalt auf, um den Faden zu fixieren. Dabei ist der Klemmeinrichtung eine Fangbuchse zugeordnet, die einen mit dem Klemmspalt zusammenwirkenden Fangschlitz aufweist. Somit lässt sich ein an dem Stirnende der Spulspindel geführter Faden durch den Fangschlitz fangen und in den Klemmspalt überführen. Hierbei wird der Faden nach Fixierung der Klemmeinrichtung durch Aufbau weiterer Zugspannungen gerissen.

Durch die WO 2009/024999 A1 ist eine Aufspulvorrichtung zum kontinuierlichen Aufwickeln eines multifilen Faserstrangs mit zwei antreibbaren Spulspindeln und mit einem drehbar gelagertem Spulrevolver zum Halten der auskragenden Spulspindeln, wobei die Spulspindeln durch den Spulrevolver abwechsln in einem Betriebsbereich zum Wickeln einer Spule und einen Wechselbereich zur Abnahme der Spule führbar sind und wobei jeder der Spulspindeln an seinem auskragenden Ende eine Klemmeinrichtung zum Fangen des Faserstrangs aufweist, wobei die Klemmeinrichtung einen fest mit der Spulspindel verbundenen Klemmblock und einen beweglichen Klemmteller aufweist, die miteinander zu einem umlaufenden Klemmschlitz elastisch verspannt sind, bekannt.

Beim Aufwickeln von multifilen Fasersträngen, die aus einer Vielzahl von einzelnen Fasern gebildet sind, besteht nun jedoch das Problem, dass zum einen nicht alle Fasern des Faserstrangs beim Fangen und Klemmen erfasst werden und zum anderen die Fasern beim Durchtrennen an unterschiedlichen Stellen zerrissen werden. Nicht in der Klemmeinrichtung fixierte Fasern führen zu ungewünschten Wickelbildungen an der Spulspindel bzw. an der Klemmeinrichtung und führen zu einer Prozessunterbrechung. Mit zunehmenden Gesamttitern des Faserstranges erhöht sich dieses Problem, so dass Fehlwechsel unvermeidbar sind.

Es ist nun Aufgabe der Erfindung, eine gattungsgemäße Aufspulvorrichtung zum kontinuierlichen Aufwickeln eines multifilen Faserstranges bereitzustellen, mit welchem insbesondere dicke Faserstränge, insbesondere Erntebindegarne kontinuierlich zu Spulen gewickelt werden können.

Ein weiteres Ziel der Erfindung liegt darin, eine gattungsgemäße Aufspulvorrichtung zum kontinuierlichen Aufwickeln eines multifilen Faserstranges bereitzustellen, bei welcher eine Fadenübergabe zwischen zwei Spulspindeln mit relativ einfacher Fadenführung möglich ist.

Diese Aufgabe wird erfindungsgemäß dadurch gelöst, dass die Klemmeinrichtung einen fest mit der Spulspindel verbunden Klemmblock und einen beweglichen Klemmteller aufweist, die miteinander zu einem umlaufenden Klemmschlitz elastisch verspannt sind.

Vorteilhafte Weiterbildungen der Erfindung sind durch die Merkmale und Merkmalskombinationen der jeweiligen Unteransprüche definiert.

Die Erfindung besitzt den besonderen Vorteil, dass der zulaufende Faserstrang direkt in den umlaufenden Klemmschlitz eintauchen kann. Das Fangen mittels einer Fangkerbe ist nicht erforderlich. Durch den umlaufenden Klemmschlitz am Umfang der Spulspindel kann der laufende Faden direkt in den Klemmschlitz eingelegt und dort erfasst werden. Unabhängig vom Titer des Faserstranges ist eine sichere Fixierung möglich. Hierzu ist der Klemmteller mit dem Klemmblock elastisch verspannt.

Damit eine reproduzierbare Klemmkraft in dem Klemmschlitz erzeugt werden kann, ist vorgesehen, den Klemmteller und den Klemmblock durch eine Druckfeder gegeneinander zu verspannen.

Damit auch bei sehr großen Fadentitern eine schnelle und sichere Durchtrennung des Faserstranges nach der Fixierung möglich ist, wird die Weiterbildung der Erfindung bevorzugt verwendet, bei welcher die Klemmeinrichtung an dem Stirnende der Spulspindel mit einer Hilfseinrichtung zusammenwirkt, die eine Schneidvorrichtung mit einem rotierenden Schneidmittel aufweist. So können alle Fasern des Faserstranges schnell und ohne Ausfransungen durchtrennt werden.

Die Schneidvorrichtung weist hierzu einen Schneidantrieb zum Antreiben des Schneidmittels auf.

Um die Fadenführung während der Fadenübergabe von einer fertig gewickelten Spule zu der übernehmenden Spulspindel definiert ausführen zu können, ist die Weiterbildung der Erfindung bevorzugt ausgeführt, bei welcher die Hilfseinrichtung zwei frei drehbare Rollen aufweist, die der Schneidvorrichtung zuordnet sind und die an einem beweglichen Träger gehalten sind, wobei der Träger die Rollen zwischen einer Ruhestellung und einer Fangstellung hin- und herführt. So wird an dem laufenden Faden ein sich zwischen den zwei drehbaren Rollen aufgespanntes Fadenstück durch die Hilfseinrichtung in den Klemmschlitz geführt.

Um die Fadenführung und die Schneidvorrichtung wahlweise mit jeder der Klemmeinrichtungen an den Spulspindeln zu kombinieren, ist desweiteren vorgesehen, die Hilfseinrichtung an einem Maschinengestell neben dem Spulenrevolver anzuordnen. Somit lässt sich die Hilfseinrichtung abwechselnd beiden Klemmeinrichtungen zuführen.

Bei der Abnahme der fertig gewickelten Spulen ist der in der Klemmeinrichtung fixierte Anfang des Faserstranges aus dem Klemmschlitz herauszuziehen. Um hierbei keine gewickelte Lage der Spule zu beeinflussen, ist der Klemmteller der Klemmeinrichtung mit einer Schubeinrichtung im Innern der Spulspindel gekoppelt, durch welche der Klemmteller zu einem Öffnen des Klemmschlitzes entgegen der Vorspannung verschiebbar ist. Damit besteht die Möglichkeit, den fixierten Abschnitt des Faserstranges vor der Abnahme der Spule freizugeben.

Die Schubeinrichtung wird durch einen Kolben in einem Druckraum gebildet, welcher Kolben sich über die Druckfeder am Klemmblock abstützt und welcher Druckraum zu einem Verschieben des Klemmtellers und Öffnen des Klemmschlitzes mit einem auf den Kolben wirkenden Druckfluid beaufschlagbar ist. So kann kurz vor Abnahme der fertig gewickelten Spule an der Spulspindel eine Entspannung des Klemmschlitzes ausgeführt werden.

Zur sicheren Führung weist der Klemmteller einen Führungsschaft an einem Stirnende des Klemmblockes auf, wobei der Klemmschlitz am Stirnende des Klemmblockes zwischen einem Tellerkragen des Klemmtellers einer Stirnfläche des Klemmblockes gebildet ist und wobei der Führungsschaft mit der Schubeinrichtung bzw. dem Kolben der Schubeinrichtung direkt verbunden ist.

Um das Eintauchen des Faserstranges in den Klemmschlitz zu begünstigen, ist desweiteren vorgesehen, dem Klemmschlitz mehrere am Umfang gleichmäßig verteilte angeordnete Quernuten zuzuordnen, die sich teilweise im Klemmblock und teilweise im Klemmteller erstrecken. So wird das Eintauchen der Fasern des Faserstranges in den Klemmschlitz begünstigt.

Da jede Spulspindel abwechselnd den Faserstrang zu einer Spule wickelt, sind die Klemmeinrichtungen an den Stirnenden der Spulspindeln identisch aufgebaut.

Die erfindungsgemäße Aufspulmaschine ist besonders geeignet, um Faserstränge mit einem Gesamttiter bis zu 90.000 dtex. aufzuwickeln. Derartige Faserstränge werden bevorzugt als Erntebindegarne verwendet. Dabei können die Fasern des Faserstranges als Bändchen oder als Monofile aus einem synthetischen Polymer erzeugt werden. Insoweit ist die erfindungsgemäße Aufspulvorrichtung besonders geeignet, um am Ende eines Extrusionsprozesses den erzeugten Faserstrang aufzuwickeln.

Ein Ausführungsbeispiel der erfindungsgemäßen Aufspulvorrichtung wird nachfolgend unter Bezug auf die beigefügten Figuren näher erläutert.

Es stellen dar:
- Fig. 1: schematisch eine Vorderansicht eines Ausführungsbeispiels der erfindungsgemäßen Aufspulvorrichtung
- Fig. 2: schematisch eine Seitenansicht des Ausführungsbeispiels aus Fig. 1
- Fig. 3.1: schematisch eine Querschnittsansicht einer Klemmeinrichtung des Ausführungsbeispiels aus Fig. 1
- Fig. 3.2: schematisch eine Draufsicht der Klemmeinrichtung aus Fig. 3.1
- Fig. 4.1: schematisch eine Vorderansicht des Ausführungsbeispiels aus Fig. 1 bei einem Spindelwechsel
- Fig. 4.2: schematisch eine Vorderansicht des Ausführungsbeispiels aus Fig. 1 bei einer Fadenübergabe

In den Fig. 1 und 2 ist ein Ausführungsbeispiel der erfindungsgemäßen Aufspulvorrichtung in mehreren Ansichten dargestellt. Fig. 1 zeigt das Ausführungsbeispiel in einer Vorderansicht und in Fig. 2 ist das Ausführungsbeispiel in einer Seitenansicht dargestellt. Insoweit kein ausdrücklicher Bezug zu einer der Figuren gemacht ist, gilt die nachfolgende Beschreibung für beide Figuren.

In einem Maschinengestell 1 ist ein drehbar gelagerter Spulrevolver 2 angeordnet. An dem Spulrevolver 2 sind zwei auskragende Spulspindeln 3.1 und 3.2 angeordnet. Die Spulspindeln 3.1 und 3.2 sind um 180° versetzt zueinander an dem Spulrevolver 2 gehalten.

Wie aus der Darstellung in Fig. 2 hervorgeht, ist jedem der Spulspindeln 3.1 und 3.2 jeweils ein Spindelantrieb 30.1 und 30.2 zugeordnet. Der Spulrevolver 2 wird über einen Revolverantrieb 31 gesteuert.

Aus der Darstellung in Fig. 1 geht weiter hervor, dass zwischen den Spulspindeln 3.1 und 3.2 zwei Umlenkstangen 5.1 und 5.2 gehalten sind, die um ca. 90° versetzt zu den Spulspindeln 3.1 und 3.2 angeordnet sind.

Seitlich neben dem Spulrevolver 2 ist eine Changiereinrichtung 6 an dem Maschinengestell 1 gehalten, die ein bewegbares Changiermittel 7 aufweist. Das Changiermittel 7 wird durch die Changiereinrichtung 6 parallel zur Spulspindel 3.1 und 3.2 hin- und hergeführt.

Zur Führung eines Faserstranges 34 ist der Changiereinrichtung 6 eine Tänzerarmregeleinheit 9 zugeordnet, die einen beweglichen Tänzerarm 9.1 und eine Tänzerarmrolle 9.2 aufweist. Die Tänzerarmregeleinheit 9 ist mit den Spindelantrieben 30.1 und 30.2 gekoppelt, um eine möglichst konstante Wickelgeschwindigkeit beim Aufwickeln des Faserstranges zu erhalten. Die Tänzerarmrolle 9.2 wirkt mit zwei stationären Umlenkrollen 8.1 und 8.2 zusammen, die an dem Maschinengestell 1 gehalten sind.

Unterhalb der Changiereinrichtung 6 ist eine Hilfseinrichtung 10 an dem Maschinengestell 1 angeordnet. Die Hilfseinrichtung 10 weist einen Träger 16 auf, der mit einem Hubzylinder 15 gekoppelt ist und beweglich an dem Maschinengestell 1 gehalten ist. An dem Träger 16 sind im Abstand zueinander zwei Führungsrollen 11.1 und 11.2 angeordnet. Die Führungsrollen 11.1 und 11.2 sind frei drehbar gehalten. Zwischen den Führungsrollen ist an dem Träger 16 eine Schneidvorrichtung 12 angeordnet. Die Schneidvorrichtung 12 enthält ein rotierendes Schneidmittel 13, das mit einem Schneidantrieb 14 verbunden ist.

Die Hilfseinrichtung 10 wirkt mit zwei an den auskragenden Enden der Spulspindel 3.1 und 3.2 angeordneten Klemmeinrichtungen 4.1 und 4.2 zusammen. Die Klemmeinrichtungen 4.1 und 4.2 sind insbesondere in der Fig. 2 dargestellt. Die Klemmeinrichtungen 4.1 und 4.2 an den Stirnenden der Spulspindeln 3.1 und 3.2 sind identisch ausgeführt. Insoweit wird im nachfolgenden unter Bezug auf die Fig. 3.1 und 3.2 nur eine der Klemmeinrichtungen näher dargestellt und beschrieben.

In den Fig. 3.1 und 3.2 ist die Klemmeinrichtung 4.1 in einer Querschnittsansicht und in einer Draufsicht am Stirnende der Spulspindel 3.1 schematisch dargestellt. Die Fig. 3.1 zeigt eine Querschnittsansicht und Fig. 3.2 eine Draufsicht der Klemmeinrichtung 4.1.

Wie aus der Darstellung in Fig. 3.1 hervorgeht, weist die Klemmeinrichtung 4.1 einen Klemmblock 19 auf, der fest mit dem Stirnende der Spulspindel 3.1 verbunden ist. Der Klemmblock 19 ist hierzu am Ende eines Spannfutters 18 befestigt.

An einer Stirnseite des Klemmblockes 19 ist ein Klemmteller 20 beweglich angeordnet. Der Klemmteller 20 besteht aus einem mittleren Führungsschaft 22 und einem umlaufenden Tellerkragen 23, der mit dem Führungsschaft 22 verbunden ist. Der Tellerkragen 23 stürzt sich an der Stirnseite des Klemmblockes 19 ab und bildet gemeinsam mit dem Klemmblock 19 einen Klemmschlitz 24. Der Tellerkragen 23 ist gegenüber einer Vertikalen geneigt ausgeführt und bildet mit einer am Klemmblock 19 angeformten Schräge eine Einfädelnut 32. Die Einfädelnut 32 und der Klemmschlitz 24 sind umlaufend an der Klemmeinrichtung 4.1 ausgebildet.

Der Klemmteller 20 ist mit einer im Innern der Spulspindel 3.1 angeordneten Schubeinrichtung 21 gekoppelt. Die Schubeinrichtung 21 weist einen Schubkolben 27 auf, der über ein Kopplungsglied 28 mit dem Führungsschaft 22 des Klemmtellers 20 verbunden ist. Der Schubkolben 27 stützt sich gegenüber dem Klemmblock 19 im Innern der Spulspindel 3.1 durch eine Druckfeder 26 ab. Zur Führung des Schubkolbens 27 weist der Klemmblock 19 im Innern der Spulspindel eine Führungsbohrung 33 auf, in welcher der Schubkolben 27 mit einem Führungsende hineinragt.

Der Schubkolben 27 ist im Innern der Spulspindel 3.1 in einem Druckraum 29 angeordnet. Der Druckraum 29 ist über eine Öffnung 36 mit dem Spannfutter 18 gekoppelt, um eine hier nicht gezeigte Klemmeinrichtung für eine Hülse 17 zu steuern. Der Druckraum 29 lässt sich hierzu mit einer Druckluft beaufschlagen.

Wie aus der Darstellung in Fig. 3.2 hervorgeht, weist der Klemmschlitz 24 mehrere am Umfang gleichmäßig verteilte Quernuten 25 auf. Die Quernuten 25 erstrecken sich teilweise im Klemmblock 19 und teilweise im Klemmteller 20. Die Quernuten 25 sind ihrer Tiefe und in ihrer Ausdehnung begrenzt ausgeführt und begünstigen den Einzug des Faserstranges in den Klemmschlitz 24.

Zur Erläuterung der erfindungsgemäßen Aufspulvorrichtung wird neben der Fig. 1 Bezug zu den Fig. 4.1 und 4.2 genommen. In der Fig. 4.1 und der Fig. 4.2 sind unterschiedliche Betriebssituationen während eines Spindelwechsels dargestellt.

Die Fig. 1 zeigt zunächst den normalen Betrieb der Aufspulvorrichtung beim Aufwickeln des Faserstranges 34. Der Faserstrang 34 könnte hierbei in einem vorgeordneten Extrusionsprozess aus einer Mehrzahl von Bändchen oder Monofile gebildet sein. Hierbei kann der Faserstrang einen Gesamttiter bis zu 90.000 dtex. aufweisen. Der Faserstrang 34 wird der Aufspulvorrichtung kontinuierlich zugeführt und über die Umlenkrolle 8.1, die Tänzerarmrolle 9.2 und die Umlenkrolle 8.2 geführt. Von der Umlenkrolle 8.2 durchläuft der Faden die Changiereinrichtung 6 und wird an der angetriebenen Spulspindel 3.1 zu einer Spule 35 aufgewickelt. In der Changiereinrichtung 6 wird der Faserstrang 34 durch das Changiermittel 7 innerhalb eines Changierhubes hin- und hergeführt, so dass die Spule 35 mit einer Kreuzwicklung gewickelt wird.

Sobald die Spule 35 an der Spulspindel 3.1 einen gewünschten Spulendurchmesser aufweist, wird ein Wechsel der Spulspindeln 3.1 und 3.2 durchgeführt, um die Spulspindel 3.1 aus dem Betriebsbereich in den Wechselbereich und die Spulspindel 3.2 aus dem Wechselbereich in den Betriebsbereich zu führen. Hierzu wird der Spulrevolver 2 über den Revolverantrieb 31 aktiviert. In der Fig. 4.1 ist die Situation dargestellt, bei welcher die Spulspindel 3.1 mit der fertig gewickelten Spule 35 im Wechselbereich gehalten wird. In dieser Phase wird der Faden nach Ablauf von der Vollspule durch die Umlenkstange 5.1 und dem Changiermittel 7 geführt. Zur Übernahme des Fadens durch die Klemmeinrichtung 4.2 an der Spulspindel 3.2 wird das Changiermittel 7 mit dem Faserstrang 34 in eine Fangebene im Bereich des Klemmschlitzes 24 der Klemmeinrichtung 4.2 geführt. Der Faserstrang wird durch die Umlenkstange 5.1 derart geführt, dass der Faserstrang 34 nicht vom Umfang der Spule 35 abfällt.

Zur Übernahme des Faserstranges 34 von der Spulspindel 3.2 wird dann die Hilfseinrichtung 10 aktiviert. Der Hubzylinder 15 bringt den Träger 16 mit den Führungsrollen 11.1 und 11.2 aus einer Ruhestellung in eine Fangstellung. Diese Situation ist in Fig. 4.2 dargestellt.

In der Fangstellung der Hilfseinrichtung 10 wird der Faserstrang 34 am Umfang der Führungsrollen 11.1 und 11.2 geführt. Dabei wird der Abschnitt des Faserstranges 34 zwischen den Führungsrollen 11.1 und 11. 2 der Klemmeinrichtung 4.2 zugeführt, wobei der Faserstrang die Einlegenut 32 durchdringt und in den Klemmschlitz 24 eingezogen wird. Das Einziehen des Faserstranges 34 in den Klemmschlitz 24 wird dabei durch die Quernuten 25 im Bereich des Klemmschlitzes 24 unterstützt.

Sobald der Faserstrang 34 von dem Klemmschlitz 24 erfasst ist und mit der Umdrehung der Spulspindel 3.2 mitgeführt wird, gelangt der von der Klemmeinrichtung 4.2 ablaufende Fadenabschnitt in die Schneidvorrichtung 12. In der Schneidvorrichtung 12 wird der Faserstrang 34 durch das rotierende Schneidmittel 13 durchtrennt. Das Schneidmittel kann hierbei durch eine Messerscheibe gebildet sein, die beispielsweise über eine pneumatisch betriebene Turbine oder einen Elektromotor angetrieben wird. Nach dem Durchtrennen des Faserstranges 34 kann eine neue Spule an der Spulspindel 3.2 gewickelt werden. Die Hilfseinrichtung 10 wird in ihre Ruhestellung zurückgeführt. Somit lässt sich die Hilfseinrichtung 10 jeder der Spulspindeln 3.1 und 3.2 und somit jeder Klemmeinrichtungen 4.1 und 4.2 in der Übergabephase zuführen. Die Hilfseinrichtung 10 ist hierzu seitlich neben dem Spulrevolver 2 an dem Maschinengestell 1 gehalten.

Die an der Spulspindel 3.1 fertig gewickelte Spule lässt sich nun abnehmen und durch eine neue Hülse 17 ersetzen. Um die fertig gewickelte Spule 35 von der Spulspindel 3.1 abzuziehen, wird zunächst im Innern der Spulspindel 3.2 eine Druckluft eingeblasen, die einerseits ein Entspannen der Klemmeinrichtung 37 zur Freigabe der Hülse 1.7 bewirkt und andererseits die Schubeinrichtung 21 am Stirnende der Spulspindel 3.2 aktiviert.

Wie aus der Darstellung in Fig. 3.1 hervorgeht, wird in diesem Fall der Schubkolben 27 in Richtung des Klemmblockes 19 gegen die Federkraft der Druckfeder 26 gedrückt, wobei über das Kopplungslied 28 den Klemmteller 20 verschiebt und den Klemmsitz 24 freigibt. So kann der Anfang des Faserstrangs der gewickelten Spule 35 freigegeben werden und die Spule ist bereit zur Abnahme von der Spulspindel 3.1.

Nachdem eine neue Hülse 17 auf die Spulspindel 3.1 aufgeschoben ist, wird die Druckluft im Druckraum 29 im Innern der Spulspindel 3.1 abgelassen, so dass die Hülse am Umfang des Spannfutters 18 geklemmt wird. Gleichzeitig wird der Klemmteller 20 durch die auf den Schubkolben 27 wirkende Druckfeder 26 an den Klemmblock 19 gedrückt und der Klemmschlitz 24 ist wieder geschlossen und bereit für eine neue Übergabe.

## Patentansprüche

1. Aufspulvorrichtung zum kontinuierlichen Aufwickeln eines multifilen Faserstrangs (34) mit zwei antreibbaren Spulspindeln (3.1, 3.2) und mit einem drehbar gelagertem Spulrevolver (2) zum Halten der auskragenden Spulspindeln (3.1, 3.2), wobei die Spulspindeln (3.1, 3.2) durch den Spulrevolver (2) abwechseln in einen Betriebsbereich zum Wickeln einer Spule (35) und einen Wechselbereich zur Abnahme der Spule (35) führbar sind und wobei jeder der Spulspindeln (3.1, 3.2) an seinem auskragenden Ende eine Klemmeinrichtung (4.1, 4.2) zum Fangen des Faserstrangs (34) aufweist, wobei die Klemmeinrichtung (4.1, 4.2) einen fest mit der Spulspindel (3.1, 3.2) verbundenen Klemmblock (19) und einen beweglichen Klemmteller (20) aufweist, die miteinander zu einem umlaufenden Klemmschlitz (24) elastisch verspannt sind, **dadurch gekennzeichnet, dass** der Klemmteller (20) mit einer Schubeinrichtung (21) im Innern der Spulspindel (3.1, 3.2) gekoppelt ist, durch welche der Klemmteller (20) zu einem Öffnen des Klemmschlitzes (24) entgegen der Vorspannung verschiebbar ist, wobei die Schubeinrichtung (21) durch einen Kolben (27) in einem Druckraum (29) gebildet ist, welcher Kolben (27) sich über die Druckfeder (26) am Klemmblock (19) abstützt und welcher Druckraum (29) zu einem Verschieben des Klemmtellers (20) und Öffnen des Klemmschlitzes (24) mit einem auf den Kolben (27) einwirkendes Druckfluid beaufschlagbar ist, und dass dem Klemmschlitz (24) mehrere am Umfang gleichmäßig verteilt angeordnete Quernuten (25) zugeordnet sind, die sich teilweise im Klemmblock (19) und teilweise im Klemmteller (20) erstrecken.

2. Vorrichtung nach Anspruch 1, **dadurch gekennzeichnet, dass** der Klemmteller (20) und der Klemmblock (19) durch eine Druckfeder (26) gegeneinander verspannt sind.

3. Vorrichtung nach Anspruch 1 oder 2, **dadurch gekennzeichnet, dass** die Klemmeinrichtung (4.1, 4.2) an dem Stirnenden der Spulspindel (3.1, 3.2) mit einer Hilfseinrichtung (10) zusammenwirkt, die eine Schneidvorrichtung (12) mit einem rotierenden Schneidmittel (13) aufweist.

4. Vorrichtung nach Anspruch 3, **dadurch gekennzeichnet, dass** die Schneidvorrichtung (12) einen Schneidantrieb (14) zum Antreiben der Schneidmittel (13) aufweist.

5. Vorrichtung nach Anspruch 3 oder 4, **dadurch gekennzeichnet, dass** die Hilfseinrichtung (10) zwei frei drehbare Führungsrollen (11.1, 11.2) aufweist, die der Schneidvorrichtung (12) zugeordnet sind und die an einem beweglichen Träger (16) gehalten sind, wobei der Träger (16) die Führungsrollen (11.1, 11.2) zwischen einer Ruhestellung und einer Fangstellung hin- und herführt.

6. Vorrichtung nach einem der Ansprüche 3 bis 5, **dadurch gekennzeichnet, dass** die Hilfseinrichtung (10) an einem Maschinengestell (1) neben dem Spulrevolver (2) gehalten ist und abwechselnd beiden Klemmeinrichtungen (4.1, 4.2) zuführbar ist.

7. Vorrichtung nach einem der Ansprüche 1 bis 6, **dadurch gekennzeichnet, dass** der Klemmteller (20) durch einen Führungsschaft (22) an einem Stirnende des Klemmblockes (19) geführt ist, wobei der Klemmschlitz (24) am Stirnende des Klemmblockes (19) zwischen einem Tellerkragen (23) des Klemmtellers (20) und einer Stirnfläche des Klemmblockes (19) gebildet ist und wobei der Führungsschaft (22) mit der Schubeinrichtung (21) verbunden ist.

8. Vorrichtung nach Anspruch 7, **dadurch gekennzeichnet, dass** der Führungsschaft (22) des Klemmtellers (20) mit dem Kolben (27) im Innern der Spulspindel (3.1, 3.2) verbunden ist.

9. Vorrichtung nach einem der Ansprüche 1 bis 8, **dadurch gekennzeichnet, dass** die Klemmeinrichtungen (4.1, 4.2) an den Stirnenden der Spulspindel (3.1, 3.2) identisch aufgebaut sind.

## Claims

1. Take-up winding device for continuously winding a multifilament fibre strand (34), having two drivable winding spindles (3.1, 3.2) and a rotatably mounted winding turret (2) for holding the protruding winding spindles (3.1, 3.2), wherein the winding spindles (3.1, 3.2) by the winding turret (2) are able to be guided in an alternating manner in an operating region for winding a package (35) and in a changeover region for doffing the package (35), and wherein each of the winding spindles (3.1, 3.2) on the protruding end thereof has a clamping installation (4.1, 4.2) for catching the fibre strand (34), wherein the clamping installation (4.1, 4.2) has a clamping block (19) which is fixedly connected to the winding spindle (3.1, 3.2) and a movable clamping disc (20), said clamping block (19) and said clamping disc (20) being elastic tensioned in relation to one another so as to form an encircling clamping slot (24), **characterized in that** the clamping disc (20) is coupled to a thrust installation (21) in the interior of the winding spindle (3.1, 3.2) by way of which the clamping disc (20) for opening the clamping slot (24) is displaceable counter to the pretension, wherein the thrust installation (21) is formed by a piston (27) in a pressurized chamber (29), said piston (27) by way of the compression spring (26) being supported on the clamping block (19), and said pressurized chamber (29) for displacing the clamping disc (20) and opening the clamping slot (24) being able to be impinged by a pressurized fluid acting on the piston (27), and **in that** the clamping slot (24) is assigned a plurality of transverse grooves (25) which are disposed so as to be distributed uniformly on the circumference and which extend partially in the clamping block (19) and partially in the clamping disc (20).

2. Device according to Claim 1, **characterized in that** the clamping disc (20) and the clamping block (19) are tensioned in relation to one another by a compression spring (26).

3. Device according to Claim 1 or 2, **characterized in that** the clamping installation (4.1, 4.2) at the end sides of the winding spindle (3.1, 3.2) interacts with an auxiliary installation (10) which has a cutting device (12) having a rotating cutting means (13).

4. Device according to Claim 3, **characterized in that** the cutting device (12) has a cutter drive (14) for driving the cutting means (13).

5. Device according to Claim 3 or 4, **characterized in that** the auxiliary installation (10) has two freely rotatable guide rollers (11.1, 11.2) which are assigned to the cutting device (12) and which are held on a movable support (16), wherein the support (16) in a reciprocating manner guides the guide rollers (11.1, 11.2) between a resting position and a catching position.

6. Device according to one of Claims 3 to 5, **characterized in that** the auxiliary installation (10) is held beside the winding turret (2) on a machine frame (1) and in an alternating manner is able to be supplied to both clamping installations (4.1, 4.2).

7. Device according to one of Claims 1 to 6, **characterized in that** the clamping disc (20) is guided by a guide shaft (22) at one end side of the clamping block (19), wherein the clamping slot (24) at the end side of the clamping block (19) is formed between a disc collar (23) of the clamping disc (20) and an end face of the clamping block (19), and wherein the guide shaft (22) is connected to the thrust installation (21).

8. Device according to Claim 7, **characterized in that** the guide shaft (22) of the clamping disc (20) is connected to the piston (27) in the interior of the winding spindle (3.1, 3.2).

9. Device according to one of Claims 1 to 8, **characterized in that** the clamping installations (4.1, 4.2) at the end sides of the winding spindle (3.1, 3.2) are of identical construction.

## Revendications

1. Dispositif de bobinage pour enrouler en continu un faisceau de fibres à multifilaments (34) avec deux broches de bobinage entraînables (3.1, 3.2) et une tourelle de bobinage (2) supportée à rotation pour retenir les broches de bobinage saillantes (3.1, 3.2), les broches de bobinage (3.1, 3.2) pouvant être guidées en alternance par la tourelle de bobinage (2) dans une région de fonctionnement pour enrouler une bobine (35) et une région de changement pour reprendre la bobine (35) et chacune des broches de bobinage (3.1, 3.2) présentant, au niveau de son extrémité en saillie, un dispositif de serrage (4.1, 4.2) pour saisir le faisceau de fibres (34), le dispositif de serrage (4.1, 4.2) présentant un bloc de serrage (19) connecté fixement à la broche de bobinage (3.1, 3.2) et un plateau de serrage mobile (20), lesquels sont serrés élastiquement l'un avec l'autre pour produire une fente de serrage périphérique (24), **caractérisé en ce que** le plateau de serrage (20) est accouplé à un dispositif de poussée (21) à l'intérieur de la broche de bobinage (3.1, 3.2), par le biais duquel le plateau de serrage (20) peut être déplacé à l'encontre de la précontrainte en vue d'une ouverture de la fente de serrage (24), le dispositif de poussée (21) étant formé par un piston (27) dans un espace de pression (29), lequel piston (27) s'appuie par le biais du ressort de compression (26) contre le bloc de serrage (19) et lequel espace de pression (29) peut être sollicité avec un fluide sous pression agissant sur le piston (27) en vue de déplacer le plateau de serrage (20) et d'ouvrir la fente de serrage (24), et **en ce que** plusieurs rainures transversales (25) disposées de manière répartie uniformément sur la périphérie, s'étendant en partie dans le bloc de serrage (19) et en partie dans le plateau de serrage (20), sont associées à la fente de serrage (24).

2. Dispositif selon la revendication 1, **caractérisé en ce que** le plateau de serrage (20) et le bloc de serrage (19) sont serrés l'un contre l'autre par un ressort de compression (26).

3. Dispositif selon la revendication 1 ou 2, **caractérisé en ce que** le dispositif de serrage (4.1, 4.2) coopère au niveau de l'extrémité frontale de la broche de bobinage (3.1, 3.2) avec un dispositif auxiliaire (10) qui présente un dispositif de coupe (12) avec un moyen de coupe rotatif (13).

4. Dispositif selon la revendication 3, **caractérisé en ce que** le dispositif de coupe (12) présente un entraînement de coupe (14) pour entraîner les moyens de coupe (13).

5. Dispositif selon la revendication 3 ou 4, **caractérisé en ce que** le dispositif auxiliaire (10) présente deux rouleaux de guidage (11.1, 11.2) pouvant tourner librement, qui sont associés au dispositif de coupe (12) et qui sont retenus au niveau d'un support mobile (16), le support (16) guidant les rouleaux de guidage (11.1, 11.2) en va-et-vient entre une position de repos et une position de reprise.

6. Dispositif selon l'une quelconque des revendications 3 à 5, **caractérisé en ce que** le dispositif auxiliaire (10) est retenu au niveau d'un bâti de machine (1) à côté de la tourelle de bobinage (2) et peut être acheminé en alternance aux deux dispositifs de serrage (4.1, 4.2).

7. Dispositif selon l'une quelconque des revendications 1 à 6, **caractérisé en ce que** le plateau de serrage (20) est guidé par un arbre de guidage (22) au niveau d'une extrémité frontale du bloc de serrage (19), la fente de serrage (24) étant formée au niveau de l'extrémité frontale du bloc de serrage (19) entre un rebord de plateau (23) du plateau de serrage (20) et une surface frontale du bloc de serrage (19) et l'arbre de guidage (22) étant connecté au dispositif de poussée (21).

8. Dispositif selon la revendication 7, **caractérisé en ce que** l'arbre de guidage (22) du plateau de serrage (20) est connecté au piston (27) à l'intérieur de la broche de bobinage (3.1, 3.2).

9. Dispositif selon l'une quelconque des revendications 1 à 8, **caractérisé en ce que** les dispositifs de serrage (4.1, 4.2) sont construits de manière identique au niveau des extrémités frontales de la broche de bobinage (3.1, 3.2).
